# EUROPÄISCHE PATENTANMELDUNG

(11) **EP 2 330 573 A1**
(43) Veröffentlichungstag der Anmeldung: **08.06.2011**
(21) Anmeldenummer: 09014983.2
(22) Anmeldetag: 03.12.2009
(51) Int. Cl.: G07F 17/24

(54) **Managementsystem mit Kreditkartennutzung**

(71) Anmelder: Scheidt & Bachmann GmbH, D-41238 Mönchengladbach (DE)
(72) Erfinder: Miller, Norbert, 41063 Mönchengladbach (DE); Rütters, Stefan, 47608 Geldern (DE)
(74) Vertreter: Stenger, Watzke & Ring

(57) **Zusammenfassung**

Um ein Managementsystem der beschriebenen Art dahingehend weiterzubilden, dass es bedenkenlos auch Kreditkartennutzern zur Verfügung gestellt werden kann, wird mit der Erfindung vorgeschlagen ein Managementsystem zur Abwicklung und/oder Abrechnung von Nutzungs-/Erwerbsvorgängen bezüglich Kreditkarteninhaberin bereitgestellten Waren-/Dienstleistungsangeboten mit wenigstens einer Rechneranlage zur Datenverarbeitung und wenigstens einem Kreditkartenlesegerät, gekennzeichnet durch eine Transformationseinheit zur Transformation von Kreditkartendaten in nicht rückwandelbare Substitutionswerte, durch welche der Nutzer und/oder der Nutzungsvorgang im System repräsentierbar ist. Aufgrund der Erfindung können Managementsysteme für Kreditkartennutzer geöffnet werden, das heißt, die Kreditkarte kann einem Kreditkartenlesegerät oder an einem Eingabegerät für die Kreditkartennummer einschließlich des Internet als Identifikationsmedium benutzt werden.

## Beschreibung

Die vorliegende Erfindung betrifft ein Managementsystem mit den Merkmalen des Oberbegriffes des Anspruches 1.

Managementsysteme zur Abwicklung und Abrechnung von Nutzungs-/Erwerbsvorgängen werden beispielsweise als Parkhausmanagementsystem, Faircollectionsystem und dergleichen ausgelegt und eingesetzt.

Während alle bekannten Systeme mit speziellen Identifikationsmitteln wie beispielsweise RFID-Chips und dergleichen funktionieren, gibt es auch Systeme, die Kreditkartennutzern bereitgestellt werden. Die Kreditkarte identifiziert dann einen Nutzer, der im System von Beginn bis Ende der Nutzung oder für den Erwerb von Waren und/oder Dienstleistungen, zur Bezahlung eines Fahrpreises oder dergleichen von Anfang bis Ende im System unter der Kreditkartenidentifikation geführt wird.

Um zu vermeiden, dass ein Rückschluss auf Nutzer möglich ist oder ein Missbrauch der Kreditkarteninformationen entstehen kann, werden derartige Systeme nur sehr minimal eingesetzt und stellen kein sicheres Abwicklungssystem für die Öffentlichkeit dar.

Der vorliegenden Erfindung liegt die **Aufgabe** zugrunde, ein Managementsystem der beschriebenen Art dahingehend weiterzubilden, dass es bedenkenlos auch Kreditkartennutzern zur Verfügung gestellt werden kann. Aufgrund der Erfindung können Managementsysteme für Kreditkartennutzer geöffnet werden, das heißt, die Kreditkarte kann einem Kreditkartenlesegerät oder an einem Eingabegerät für die Kreditkartennummer einschließlich des Internet als Identifikationsmedium benutzt werden.

Zur technischen **Lösung** wird ein Managementsystem mit den Merkmalen des Patentanspruches 1 vorgeschlagen. Weitere Vorteile und Merkmale ergeben sich aus den Unteransprüchen.

Das erfindungsgemäße Managementsystem umfasst eine Transformationseinheit, mit welcher Kreditkartendaten in nicht rückwandelbare Substitutionswerte transformiert werden. Diese Substitutionswerte werden dann ausschließlich im System benutzt, beispielsweise gespeichert, um Anfangszeiten festzulegen, die den Nutzungsbeginn repräsentieren und dergleichen. Während der Systemnutzung - einschließlich des Erwerbs von Waren oder der Nutzung von Dienstleistungen wie Parkraum, öffentliche Verkehrsmittel und dergleichen - erscheinen im System keine echten Kreditkartendaten. Auf diese Weise ist ein Missbrauch vollends ausgeschlossen. Die Transformationseinheit wird urbildsicher ausgelegt, das heißt es ist nicht möglich, aus den Substitutionsdaten auf die Kreditkartendaten rückzurechnen.

Andererseits wird ein Transformationsmodus eingesetzt, der jeweils die gleiche Kreditkarteninformation in die gleichen Substitutionswerte transformiert. Auf diese Weise ist sichergestellt, dass ein Nutzer beispielsweise bei der Ausfahrt aus einem Parkhaus identifiziert wird, weil die Kreditkarteninformationen in die gleichen Substitutionswerte transformiert werden, wie dies bei der Einfahrt in das Parkhaus geschehen ist. Es lässt sich nunmehr auf einfache Weise allein anhand der Kreditkarte und damit allein unter Verwendung von Kreditkartenlesern die Nutzung des bereitgestellten Angebotes ermitteln. Auf diese Weise können die gesamten Systeme auch vorrichtungsseitig vereinfacht werden und hinsichtlich des Nutzungsumfanges ergänzt werden.

Eine Ankopplung beispielsweise an einen Speicher für verschlüsselte Kreditkarteninformationen ist im Rahmen der Erfindung. Auf diese Weise ist es möglich, auch eine Zahlungsabwicklung durchzuführen.

Es kann somit in einer Datenbank neben dem Substitutionswert auch eine verschlüsselte Kreditkarteninformation abgelegt werden. Soll ein Bezahlvorgang durchgeführt werden, lässt sich über den Substitutionswert der Nutzer und damit die verschlüsselte Kreditkarteninformation ermitteln. Diese kann dann für den einmaligen Bezahlvorgang genutzt werden.

Mit der Erfindung wird eine einfache Erweiterung eines Managementsystems für die Abwicklung und Abrechnung von Nutzungs-/Erwerbsvorgängen bereitgestellt, mit welcher ein solches Managementsystem auf besonders sichere Weise auch für Kreditkarteninhaber nutzbar wird.

Weitere Vorteile und Merkmale der Erfindung ergeben sich aus der folgenden Beschreibung anhand der Figuren. Dabei zeigen:
- Fig. 1: eine schematische Darstellung einer Substitutionswertermittlung:
- Fig. 2: eine schematische Darstellung eines Nutzungsvorganges unter Verwendung einer Rechnertastatur und
- Fig. 3: eine schematische Darstellung der Nutzung an einer Ausgangssperre.

In den Figuren sind gleiche Elemente oder Schritte mit den gleichen Bezugszeichen versehen.

Ausgangspunkt ist regelmäßig eine Kreditkartennummer 1, die über eine Transformationseinheit 2 in einen Substitutionswert 3 transformiert wird. Die Transformation ist urbildsicher, das heißt, es ist nicht möglich, aus dem Substitutionswert 3 wiederum die Kreditkarteninformation rückzurechnen. Dies ist in Fig. 1 durch den durchkreuzten Pfeil von 3 auf 1 dargestellt. Die Transformationseinheit 2 ist beispielsweise ein Rechner, der einen Hash-Algorithmus anwendet, um einen Substitutionswert 3 in Art eines Hash-Codes zu erzeugen.

Fig. 2 zeigt beispielhaft einen Vorgang, der beispielsweise unter Nutzung eines Handys oder eines Rechners - vorzugsweise unter Nutzung des Internet - durchgeführt werden kann. Mittels einer Tastatur 6, die die Tastatur eines Handys, eines Rechners oder dergleichen ist, erfolgt die Eingabe der Kreditkartennummer 1, die durch die Transformationseinheit 2 in den Substitutionswert 3 umgewandelt wird. Der Substitutionswert 3 wird in einer Datenbank 5 gespeichert und der Nutzung zugeordnet. Dies kann beispielsweise die Nutzung eines Parkhauses unter Notierung der Anfangszeit sein, die Nutzung eines öffentlichen Verkehrsmittels, der Erwerb eines Produktes oder dergleichen.

Fig. 3 stellt beispielhaft die Situation an einer Parkhausausfahrt dar. Entweder über Tastatur 6 oder Kartenlesegerät 7 können die Kreditkarteninformationen 1 eingelesen werden. Sie wird dann von der Transformationseinheit 2 in den Substitutionswert 3 umgewandelt. Anhand der in der Datenbank 5 hinterlegten Informationen werden die Informationen abgeglichen und beispielsweise der zu zahlende Betrag ermittelt. Die Schranke 8 wird dann geöffnet. Der in Fig. 3 gezeigte Vorgang kann ergänzt werden um einen automatischen Inkassovorgang, bei welchem die Substitutionsdaten und der Betrag an einen Rechner übermittelt werden, der seinerseits neben dem Substitutionswert auch verschlüsselte Kreditkarteninformationen hat, um auf diese Weise direkt die Bezahlung abwickeln zu können.

Die beschriebenen Ausführungsbeispiele dienen nur der Erläuterung und sind nicht beschränkend.

### Bezugszeichenliste

- 1: Kreditkartennummer
- 2: Transformationseinheit
- 3: Substitutionswert
- 5: Datenbank
- 6: Eingabetastatur
- 7: Kartenleser
- 8: Schranke

## Patentansprüche

1. Managementsystem zur Abwicklung und/oder Abrechnung von Nutzungs-/Erwerbsvorgängen bezüglich Kreditkarteninhaberin bereitgestellten Waren-/Dienstleistungsangeboten mit wenigstens einer Rechneranlage zur Datenverarbeitung und wenigstens einem Kreditkartenlesegerät,
**gekennzeichnet durch**
eine Transformationseinheit zur Transformation von Kreditkartendaten in nicht rückwandelbare Substitutionswerte, **durch** welche der Nutzer und/oder der Nutzungsvorgang im System repräsentierbar ist.

2. Managementsystem nach Anspruch 1, **dadurch gekennzeichnet, dass** die Transformationseinheit aus den Kreditkartendaten unter Verwendung von Hash-Funktionen Hash-Codes erzeugt.

3. Managementsystem nach einem der vorhergehenden Ansprüche, **dadurch gekennzeichnet, dass** dieses zur Abwicklung von Parkraumnutzungen auf Parkplätzen und/oder in Parkhäusern ist.

4. Managementsystem nach einem der Ansprüche 1 oder 2, **dadurch gekennzeichnet, dass** dieses ein System zur bargeldlosen Nutzung von Verkehrsmitteln ist.

5. Managementsystem nach einem der vorhergehenden Ansprüche, **dadurch gekennzeichnet, dass** dieses über eine Internet-Schnittstelle verfügt.
